# EUROPÄISCHE PATENTSCHRIFT

(11) **EP 1 912 035 B1**
(45) Veröffentlichungstag und Bekanntmachung des Hinweises auf die Patenterteilung: **15.04.2009**
(21) Anmeldenummer: 07024461.1
(22) Anmeldetag: 22.05.2004
(51) Int. Cl.: F28F 9/02, F28F 21/06

(54) **Kraftfahrzeugkühler**
Motor vehicle cooler
Refroidisseur de véhicule automobile

(30) Priorität: 01.08.2003 DE 10335344
(43) Veröffentlichungstag der Anmeldung: 16.04.2008
(62) Teilanmeldung aus: 04012186.5
(73) Patentinhaber: Modine Manufacturing Company, Racine, Wisconsin 53403-2552 (US)
(72) Erfinder: Brost, Viktor, Dipl.-Ing. (FH), 72631 Aichtal (DE); Bazika, Denis, Dipl.-Ing. (FH), 73730 Esslingen (DE)
(74) Vertreter: Wolter, Klaus-Dietrich

(56) Entgegenhaltungen:
- WO-A-00/33009
- DE-A1- 3 623 458
- DE-A1- 4 436 027
- FR-A- 2 750 484
- US-A- 4 331 201
- US-A- 5 758 721

## Beschreibung

Die Erfindung betrifft einen Kraftfahrzeugkühler, bestehend aus Flachrohren, Wellrippen und Rohrböden mit einem aufgerichteten umlaufenden Rand, und mit zum Querschnitt der Flachrohre passenden Öffnungen, in denen die Enden der Flachrohre münden, wobei die Öffnungen mit Kragen ausgebildet sind, und mit Sammelkästen aus Kunststoff, die an ihrem Randwulst mit dem Rand der im Wesentlichen ebenen Rohrböden unter Hinzufügung einer Dichtung mechanisch befestigt sind, wobei der Rand der Rohrböden auf den Randwulst der Sammelkästen nach Art einer Verklammerung gebogen ist.

Ein Kraftfahrzeugkühler ist aus der Fig. 2 der DE 34 40 489 C2 bekannt. Allerdings besitzt der bekannte Kraftfahrzeugkühler nur an dem einen Ende der Flachrohre einen im wesentlichen ebenen Rohrboden mit einem Sammelkasten. Die Flachrohre sind dort mit einem Längssteg ausgebildet, so dass das Kühlwasser am anderen Ende der Flachrohre umgelenkt wird und zum Sammelkasten zurück fließt. Da in dem Dokument eine von der nachfolgend beschriebenen Erfindung völlig verschiedene Aufgabe gelöst wurde, scheint die Fig. 2 lediglich zufällig, d. h. nicht zielgerichtet, die Merkmale des Oberbegriffs zu zeigen.

Gewöhnlich wird zur Verklammerung des Sammelkastens am Rohrboden im Rohrboden eine umlaufende Rinne ausgebildet, in der die Dichtung ihre Aufnahme findet und die deshalb nicht verrutschen kann, wie es auch in der Fig. 6 des erwähnten Dokuments gezeigt ist. Solche Rohrböden sind dann nicht als im wesentlichen eben ausgebildet anzusehen.

Darüber hinaus sei die DE 100 16 029 A1 hier nur beispielsweise genannt. Im Unterschied zu diesem Stand der Technik, geht die vorliegende Erfindung von einem Kraftfahrzeugkühler mit einem im wesentlichen ebenen Rohrboden aus.

In dem EP 1 273 864 A2 sind ebenfalls keine im wesentlichen ebenen Rohrböden vorhanden, jedoch wurde dort die Aufgabe gelöst, die auch bei der vorliegenden Erfindung eine Rolle spielt und die darin besteht, den Kraftfahrzeugkühler mit möglichst geringem Änderungsumfang mit kleineren Blocktiefen des Kühlnetzes (Flachrohre und Wellrippen) ausstatten zu können. Die Lösung erfolgt dort durch das Vorsehen eines zweiten Rohrbodens bzw. eines Zwischenbodens. Es ist aus Kostengründen nach wie vor vorteilhafter Sammelkästen aus Kunststoff - nicht aus Metall - zu verwenden, da zusätzliche Funktionselemente leicht durch entsprechende Ausbildung des Spritzgusswerkzeuges realisierbar sind. Der Überstand des Randes des Sammelkastens über das Kühlnetz, der mit dem Rand des Rohrbodens verklammert ist, könnte dort, im EP'864, noch etwas verringert werden, um den erforderlichen Bauraum des Kühlers zu reduzieren.

Ferner gibt es bei der Herstellung der Verklammerung aber auch im Betrieb des Kühlers oft Probleme, weil die Wand des Sammelkastens bzw. der Randwulst nicht stabil bleibt sondern nach innen einfällt bzw. rutscht. Diese Probleme treten dann auf, wenn ein im wesentlichen ebener Rohrboden verwendet werden soll, der also keine umlaufende Rinne aufweist, in der der Randwulst Halt finden könnte.

Die WO 00/33009 A1 stimmt mit dem Oberbegriff des Anspruchs 1 überein, denn dort sind im Wesentlichen ebene Rohrböden vorhanden. Dort wurde weiterhin eine Dichtung vorgesehen, die sich über den gesamten Rohrboden erstreckt und daher auch zur Abdichtung der Rohrenden in den Öffnungen des Rohrbodens ausgebildet ist. Der seitliche Überstand der Rohrböden über das Kühlnetz ist dort ziemlich groß, was ungünstig hinsichtlich des benötigten Bauraumes ist. Wenn ein Kühlnetz mit einem anderen Tiefenmaß eingesetzt werden soll, was in vielen Fällen gewünscht ist, dann wird zwangsläufig auch eine andere, daran angepasste, Dichtung benötigt, wodurch die Kosten erhöht werden. Ferner ragen die Rohrenden weit in das Innere des Sammelkastens hinein, was ebenfalls ungünstig hinsichtlich des Druckverlustes ist.

In der FR 2 750 484 wurden die Rohrenden in den Öffnungen des Rohrbodens eingelötet, weshalb eine wie vorstehend beschrieben ausgebildete flächenhafte Dichtung nicht erforderlich ist. Allerdings ist der Wärmetauscher aus dieser Veröffentlichung bezüglich Druckverlust ebenfalls nicht von Vorteil. Um zu verhindern, dass die Wand des Sammelkastens beim Verklammern nach innen einfällt, wurden im Rohrboden zwei Reihen von Eindellungen ausgebildeten, also in den nicht ebenen Rohrboden eingearbeitet, die als Anschlag für die Wand des Sammelkastens dienen. Die Dichtungsmontage könnte hier verbessert werden.

Bei dem Wärmetauscher, der mit der US 5 758 721 B veröffentlicht wurde gibt es solche Sicken nicht. Um zu verhindern, dass die Wand des Sammelkastens beim Verklammern nach innen einfällt, wurden dort zwei Reihen von Vorsprüngen in den ansonsten ebenen Rohrboden eingearbeitet, die nach innen vorragen und als Anschlag für die Wand des Sammelkastens dienen. Die Montage der Dichtung ist auch hier etwas schwierig.

Die Aufgabe der vorliegenden Erfindung besteht darin, den Kraftfahrzeugkühler so auszubilden, dass die Dichtungsmontage vereinfacht ist, dass der Überstand des Sammelkastens über das Kühlnetz weiter reduziert ist, wobei jedoch die Option bestehen soll, den Kühler im Bedarfsfall auf wirtschaftliche Art und Weise mit einem Kühlnetz geringerer Blocktiefe zu versehen, und dass der innere Druckverlust vergleichsweise reduziert ist

Die erfindungsgemäße Lösung wird mit den Merkmalen des unabhängigen Anspruchs 1 erreicht.

Gemäß Anspruch 1 ist am Randwulst der Sammelkästen ein umlaufender Vorsprung vorgesehen, der sich auf den ebenen Rohrböden abstützt und der einen Raum zur Aufnahme der Dichtung zum Rand des Rohrbodens hin zur Verfügung stellt. Am Vorsprung des Randwulstes des Sammelkastens wurden in Abständen angeordnete Nasen ausgebildet, die für eine bessere Positionierung der Dichtung Sorge tragen.

Die Öffnungen in den Rohrböden erstrecken sich etwa bis zum Vorsprung an den Sammelkästen. Der Randwulst der Sammelkästen ist mit einer Ausnehmung ausgebildet, in die der umgebogene Rand der Rohrböden eingreift.

Ein solchermaßen ausgebildeter Kraftfahrzeugkühler kann mit denkbar geringem Änderungsaufwand mit einem Kühlnetz geringerer Blocktiefe ausgebildet werden. Bei einem Kraftfahrzeugkühler mit einer geringeren Blocktiefe ist das vorstehend genannte Merkmal, wonach sich die Öffnungen in den Rohrböden bis zum Vorsprung an den Sammelkästen erstrecken nicht realisiert. Die Herstellung der dazu erforderlichen Rohrböden mit kleineren Öffnungen ist ebenfalls denkbar kostengünstig, da dies im Prinzip mit dem vorhandenen Rohrbodenwerkzeug möglich ist, wobei lediglich der in dem Werkzeug integrierte Lochstanzsatz für die größeren Öffnungen gegen einen Lochstanzsatz für kleinere Öffnungen ausgetauscht werden muss.

Darüber hinaus benötigt ein Kraftfahrzeugkühler, bei dem sich die Öffnungen bis zum Vorsprung an dem Sammelkasten erstrecken einen relativ kleinen Einbauraum, weil der Überstand des Randwulstes des Sammelkastens über die Flachrohre denkbar gering ist, da keine raumgreifende Rinne im Rohrboden vorgesehen ist. Bei bekannten Ausbildungen ist die Rinne nicht nur zur Aufnahme der Dichtung vorgesehen, sondern sie stellt einen Anschlag für den Randwulst des Sammelkastens dar, der deshalb beim Verklammerungsvorgang und im Betrieb des Kraftfahrzeugkühlers nicht nach innen einfallen kann. Diese Funktion wird hier dadurch gewährleistet, dass am Randwulst des Sammelkastens eine Ausnehmung vorgesehen wurde, in die der Rand des Rohrbodens eingreift. Deshalb kann der Sammelkasten nicht nach innen einfallen, sondern er bleibt in seiner Position stabil stehen, obwohl der Rohrboden im wesentlichen eben ist, d. h. er besitzt keine umlaufende Rinne und auch keine wesentlichen anderen Verformungen zwischen den Öffnungen, die über die Oberfläche des Rohrbodens ragen und einen Anschlag für den Sammelkasten bilden könnten. Die Ausnehmung, die vorzugsweise im gesamten umlaufenden Randwulst des Sammelkastens angeordnet ist, kann durch im Abstand angeordnete Stege weiter verstärkt werden. Die Stege bilden quasi "Fächer" in der Ausnehmung. Der Rand des Rohrbodens ist, wie an sich bekannt, ebenfalls mit in Abständen angeordneten Überständen ausgebildet. Die Überstände sind so gestaltet, dass sie jeweils in ein "Fach" in der Ausnehmung hinein passen, wobei sie um mehr als 90° nach innen umbiegbar sind.

Zusätzlich werden Vorkehrungen getroffen, um zu verhindern, dass während des Verklammerungsvorganges der Randwulst bzw. die den Randwulst aufweisende Wand des Sammelkastens nach innen einfällt. Diese Vorkehrungen bestehen in der entsprechenden Ausgestaltung des Verklammerungswerkzeuges. Das Verklammerungswerkzeug besitzt Stempel, die in der Art von Niederhaltern wirken und dazwischen angeordnete Umformstempel, die die Umformung der Überstände durchführen. Die Niederhalterstempel greifen zeitlich kurz vor den Umformstempeln ein und bewirken, dass die Umformstempel die Position des Randes während des Umformvorganges bzw. während der Verklammerung nicht verändern. Nach erfolgter Umformung der Überstände wird die Position, wie bereits erwähnt, durch die umgeformten Überstände gesichert.

Die Erfindung wird nachfolgend in Ausführungsbeispielen beschrieben. Auch aus dieser Beschreibung gehen die Merkmale der Unteransprüche hervor.

Die Fig. 1 bis 5 zeigen teilweise perspektivische Ausschnitte des erfindungsgemäßen Kraftfahrzeugkühlers, der beispielsweise ein mittels Kühlluft gekühlter Kühlflüssigkeitskühler oder ein Ladeluftkühler sein kann.

Die weiteren Figuren 6 - 28 zeigen nicht erfindungsgemäße Ausführungen.

Die Fig. 24 zeigt eine Vorderansicht und die Fig. 25 eine Seitenansicht eines wesentlichen Teiles eines Ladeluftkühler.

Der erfindungsgemäße Kraftfahrzeugkühler (Fig. 1 - 5) ist bekanntlich aus einem Kühlnetz, bestehend aus einer Reihe von Flachrohren **1** und Wellrippen **2,** und aus zwei Rohrböden **3,** in deren Öffnungen **4** die gegenüberliegenden Enden der Flachrohre **1** münden, aufgebaut. Die Rohrböden **3** sind jeweils mit einem Sammelkasten **6** verbunden. Die Fig. 1 zeigt einen Ausschnitt einer Seite des Kraftfahrzeugkühlers, mit einem Teil eines Rohrbodens **3,** mit lediglich zwei Flachrohren **1** der erwähnten Reihe, mit ebenso vielen Öffnungen **4,** und mit einem Stück der Wellrippen **2,** die zwischen den Flachrohren **1** angeordnet sind und durch die Kühlluft (gestrichelte Pfeile) hindurch strömt. Die Öffnungen **4** sind mit zu den Flachrohren **1** und den Wellrippen **2** weisenden Kragen **5** ausgebildet, an denen die Enden der Flachrohre **1** dicht und haltbar angelötet sind. Die Enden der Flachrohre **1** enden unterhalb der Oberfläche des Rohrbodens **3,** um den Druckverlust des durch die Flachrohre **1** strömenden, zu kühlenden Mediums (durchgezogene Pfeile) gering zu halten. Ferner ist ein Teil eines Sammelkastens **6** zu erkennen, der aus Kunststoff im Spritzgussverfahren hergestellt wurde. Der Sammelkasten **6** ist an seinem umlaufenden Randwulst **7** mit dem umlaufenden umgeformten Rand **8** des im wesentlichen ebenen Rohrbodens **3** unter Hinzufügung einer Dichtung **9** mechanisch befestigt, wobei der umgeformte Rand **8** des Rohrbodens **3** auf den Randwulst **7** des Sammelkastens **6** nach Art einer Verklammerung gebogen ist. Die nicht gezeigte gegenüberliegende Seite des Kraftfahrzeugkühlers ist identisch ausgebildet.

Am Randwulst **7** der Sammelkästen **6** ist ein umlaufender Vorsprung **10** vorgesehen, der sich auf den ebenen Rohrböden **3** abstützt und der einen Raum **11** zur Aufnahme der Dichtung **9** zum umgeformten Rand **8** der Rohrböden **3** hin zur Verfügung stellt. Die Dichtung **9** hat im Ausführungsbeispiel einen über den Querschnitt des Raumes **11** überstehenden runden Querschnitt, der im Zuge der Verklammerung breit gequetscht wird, wodurch die Dichtwirkung entsteht, bzw. der Raum **11** mit der Dichtung **9** ausgefüllt wird.

Die Öffnungen **4** in den Rohrböden **3** reichen an beiden Enden etwa bis zum umlaufenden Vorsprung **10** am Randwulst **7** der Sammelkästen **6,** wodurch ein lediglich geringfügiger Überstand des Randes **8** über den Umfang des Kühlnetzes (Flachrohre/Wellrippen) geschaffen wurde. In den Fig. 1 und 2 ist zu sehen, dass der auf dem ebenen Rohrboden **3** aufliegende Vorsprung **10** etwa senkrecht über dem einen Ende der Öffnungen **4** angeordnet ist. Das andere Ende der Öffnungen **4** bzw. die gegenüberliegende Seite des Sammelkastens **6** ist nicht gezeigt, ist jedoch identisch ausgebildet, was auch durch den "umlaufenden" Rand **7** des Rohrbodens und den "umlaufenden" Randwulst **7** des Sammelkastens zum Ausdruck gebracht werden soll. Der Randwulst **7** der Sammelkästen **6** ist mit einer Ausnehmung **12** ausgebildet, in die der umgeformte Rand **8** der Rohrböden **3** eingreift. Während der Vorsprung **10** an der Unterseite des Randwulstes **7** des Sammelkastens **6** ausgebildet ist, ist die Ausnehmung **12** an der Oberseite des Randwulstes **7** des Sammelkastens **6** nach Art einer umlaufenden Rinne ausgebildet. Der in die Ausnehmung **12** eingreifende umgeformte Rand **8** des Rohrbodens erfordert eine Umbiegung dieses Randes **8** nach innen um deutlich mehr als 90°, damit die Haltefunktion des umgeformten Randes **8** gegenüber der Wand des Sammelkastens **6** zu erfüllen ist. Im Ausführungsbeispiel wurde der Rand **8** um etwa 130 ° von der Vertikalen nach innen, in die Ausnehmung **12** des Randwulstes **7** hinein, umgebogen. Der Sammelkasten **6** hat keinen sonstigen Anschlag auf dem Rohrboden **3,** da im wesentlichen ebene Rohrböden **3** vorgesehen sind. Gemäß Fig. 1 ist der umgeformte Rand **8** im Ganzen in die Ausnehmung **12** hinein gebogen worden.

Die Fig. 2 und 3 zeigen demgegenüber eine Änderung, die darin besteht, dass der umgeformte Rand **8** der Rohrböden **3** mit an sich bekannten in Abständen angeordneten Überständen **20** ausgebildet ist. Diese Überstände **20** sind in die Ausnehmung **12** hineingebogen worden. Wie aus der Fig. 3 zu erkennen ist, kann die Ausnehmung **12** mittels Stege **14** in Fächer **15** unterteilt werden. Die Stege **14** führen zu einer höheren Steifigkeit in der Ausnehmung **12,** die deshalb mit einer geringeren Wandstärke ausgebildet werden kann, wodurch der Überstand **ü** über das Kühlnetz weiter reduziert ist. Aus der Fig. 3 ist ferner ganz prinzipiell eine Vorrichtung zur Verklammerung des Sammelkastens **6** mit dem Rohrboden **3** zu entnehmen. Die Vorrichtung weist eine Reihe von Stempel auf. In der Reihe wechselt sich ein Umformstempel **40** mit einem Niederhalterstempel **30** ab. Die Niederhalterstempel **30** greifen jeweils in ein Fach **15** der Ausnehmung **12** und halten den Sammelkasten **6** in der gewünschten Position. Jeweils ein Umformstempel **40** biegt einen Überstand **20** am umgeformten Rand **8** in das benachbarte Fach **15** hinein um. Es wurden lediglich ein Umformstempel **40** und ein Niederhalterstempel **30** abgebildet. Um die Niederhalterfunktion erfüllen zu können, müssen die Niederhalterstempel **30** zeitlich etwas früher als die Umformstempel **40** wirksam werden. Die Vorrichtung befindet sich in einer Umformmaschine, die schlicht mit dem Bezugszeichen **50** versehen wurde. Die Stempel **30** und **40** wirken etwa senkrecht zum ebenen Rohrboden 3 auf den umgeformten Rand **8** und auf den Randwulst **7** ein.

Aus der Fig. 4 ist zu entnehmen, dass der Kraftfahrzeugkühler, ohne Veränderungen, z. B. hinsichtlich der Verbindung zwischen Rohrboden **3** und Sammelkasten **6,** vornehmen zu müssen, mit einem Kühlnetz geringerer Tiefe **<T** ausgerüstet werden kann. Deshalb wurde mit dem Bezugszeichen **5'** der Kragen **5** einer kleineren Öffnung **4'** im Rohrboden **3** angedeutet, die zu einem Kühlnetz mit geringerer Tiefe <T gehört. Die größere Tiefe wurde in der Fig. **4** mit **>T** markiert.

Ferner wurden am Vorsprung **10** des Randwulstes **7** des Sammelkastens **6** in Abständen angeordnete Nasen **21** ausgebildet, die für eine bessere Positionierung der Dichtung **9** Sorge tragen können. (Fig. 4 und 5)

In den Figuren 6 27, die keine mit dieser Erfindung geschützten Ausführungen zeigen, wurden den vorstehend bereits beschriebenen Bauteilen des Kraftfahrzeugkühlers trotzdem Bezugszeichen zugeordnet, die um einhundert erweitert sind. Andere Bauteile, die vorstehend noch nicht beschrieben wurden oder dort nicht vorhanden sind, haben ebenfalls einhunderter Bezugszeichen erhalten. Zu erkennen ist aus den Teilansichten der Fig. 24 und 25, dass die Sammelkästen **106** aus Kunststoff einen Lufteintritts - oder - austrittsstutzen **190** aufweisen. (nur einer der beiden Sammelkästen gezeichnet) Der Randwulst **107** der Sammelkästen **106** ist am Rand **108** der Rohrböden **103** durch Verklammerung festgelegt. Der Ladeluftkühler besitzt eine Reihe von Flachrohren **101** mit dazwischen angeordneten Wellrippen **102.** Die Rohrböden **103** besitzen Öffnungen, die jeweils mit einem Kragen **105** versehen sind, die zum Kühlnetz hin ausgerichtet sind. Der Kühler besitzt ferner an jeder Schmalseite ein Seitenteil **180.** Eines davon ist in den Abbildungen zu sehen.

In den nachfolgend beschriebenen Beispielen aus der Stand der Technik wird ein Einlegeteil **160** verwendet, das in den Rohrboden **103** eingelegt wird. Verschiedene Ausführungen des Einlegeteils **160** sind in der Fig. 10, 11 und 12 dargestellt. Das Einlegeteil **160** wird aus Aluminiumblech durch Umformung hergestellt. Das Einlegeteil **160** besitzt einen gemäß den verschiedenen Ausführungsformen unterschiedlich gestalteten Randstreifen **161,** der dem Einlegeteil **160** eine rahmenartige Konfiguration verleiht. In den Fig. 10-12 wurden Querstege **165** zwischen den beiden Längsseiten des Einlegeteils **160** bzw. seines umgeformten Randstreifens **161** vorgesehen. Die Querstege **165** können die Stabilität des Einlegeteils **160** verbessern und ihnen kann auch eine Gas - oder Flüssigkeitsströme lenkende Wirkung durch entsprechende Ausbildung des Anstellwinkels **α** verliehen werden (Fig. 12). Die Größe des Anstellwinkels **α** kann sich von Quersteg **165** zu Quersteg **165** in Abhängigkeit von der Position der Ein - oder Auslassstutzen **190** ändern. Dazu sind die Querstege **165** an beiden Enden lediglich über einen relativ schmalen und deshalb verdrehbaren Steg **166** mit dem Randstreifen **161** verbunden. Trotzdem stellen die Querstege **165** lediglich eine Option dar, auf die, vor allem bei kleineren Kühlerbaugrößen, auch verzichtet werden kann.

Ebenfalls eine Option stellen die Vorsprünge **167** dar, die an der unteren Kante des Randstreifens **161** angeordnet sind. Diese Vorsprünge **167** passen in Öffnungen **168,** die im Rohrboden **103** vorhanden sind. Vorsprünge **167** und Öffnungen **168** stellen gemeinsam eine geeignete Maßnahme dar, um den Randstreifen **161** provisorisch im Rohrboden **103** zu fixieren, damit der Lötprozess ausgeführt werden kann. (Fig. 8, 11, 27) Dadurch verursachte Bedenken hinsichtlich Dichtigkeit sind angesichts des erreichten Entwicklungsstandes der Löttechnik unbegründet.

Die gleiche Aufgabe bezüglich Vorfixierung wird in der Fig. 13 gezeigt, die einen Schnitt durch die Verklammerung zeigt, durch umgebogene Lappen **120** gelöst, die auf den Randstreifen **161** des Einlegeteils **160** wirken.

Eine andere Möglichkeit nach der Stand der Technik zur Vorfixierung wird den Fig. 6 und 7 gezeigt. Dort sind in Abständen Ausschnitte **170** am Rand des Rohrbodens 103 vorhanden, in die jeweils ein Vorsprung **169** am Randstreifen **161** hineingebogen wird. Im Übrigen wird in diesem Ausführungsbeispiel der Randstreifen **161** des Einlegeteils **160** rinnenartig verformt. In diese Rinne wird die Dichtung **109** eingelegt, auf die der Randwulst **107** des Sammelkastens **106** zu liegen kommt, was in den Fig. 6 und 7 nicht gezeigt ist. Die äußere Wand der Rinne bzw. des Randstreifens **161** ist innen an dem Rand **108** des Rohrbodens angelötet. Die Verklammerung kann so passieren, wie es in anderen Figuren mehrfach gezeigt ist.

Die Fig. 9 den Schnitt A - A zeigt, der in der Fig. 8 eingezeichnet wurde. Dort befindet sich die Dichtung **109** in einer umlaufenden Ausnehmung des Randwulstes **107** des Sammelkastens **106.** Die Dichtung **109** selbst ist ein durch Extrusion hergestelltes Gummiband etwa rechteckigen Querschnitts, das auf entsprechende Länge geschnitten wird. Die Ausnehmung im Randwulst **107** hat in Abständen angeordnete Querschnittsverengungen **171,** die in der Fig. 9 erkennbar sind. Diese dienen dazu, der Dichtung **109** entsprechenden Halt zu verleihen, weil sie dort eingeklemmt ist.

Deshalb kann sie bei der Montage des Sammelkastens **106** nicht aus der Ausnehmung herausfallen. Die Dichtwirkung wird durch Anpressen der Dichtung **109** auf den Randstreifen **161** des Einlegeteils **160** erreicht. Nach innen hin liegt der Randwulst **107** an den bereits beschriebenen Querstegen **165** des Einlegeteils **160** an und kann somit nicht verrutschen. In einem anderen nicht gezeigten Beispiel nach der Stand der Technik wurde auf die Querstege **165** verzichtet und dafür wurden lediglich einzelne in Reihe liegende Ausformungen im Einlegeteil **160** ausgebildet, die als Mittel zur Abstützung des Randwulstes **107** dienen.

Eine andere Möglichkeit bzw. ein weiteres Mittel, um das Verrutschen zu vermeiden bzw. die Stabilität der Position des Randwulstes **107** zu gewährleisten, ist das Vorsehen einer Nut **175** im Randwulst **107,** in der die eine Kante oder Seite des Randstreifens **161** eingreift. (Fig. 17 - 20) Dieses Beispiel nach der Stand der Technik benötigt eine entsprechend angepasste Verformung des Randstreifens **161,** wie die Schnitte in den erwähnten Figuren zeigen.

In den Fig. 13, 21 und 23 wurde auf die Nut **175** verzichtet. Dafür wurden die Verformung des Randstreifens **161** und der Randwulst **107** so verändert, dass eine Anlage des Randwulstes **107** am Randstreifen **161** vorhanden ist.

Was die in der Einleitung bereits angesprochene universelle und kostengünstige Verwendung von Sammelkästen **106** aus Kunststoff betrifft, soll an dieser Stelle auf die Figuren 14, 15 und 16 hingewiesen werden. Dort wurde eine Trennwand **188** im Kunststoff - Sammelkasten **106** als dessen Bestandteil ausgebildet, mit der bekanntlich die Durchströmung des Kühlers so gewählt werden kann, wie es für bestimmte Einsatzfälle von Vorteil ist. Es wurde dort ferner vorgesehen, die Dichtung **109** mit einer Querverbindung **187** auszubilden, auf der die Trennwand **188** bei der Montage des Sammelkastens **106** zu liegen kommt. Unterhalb der Trennwand **188** bzw. der Querverbindung **187** kann durch ein weiteres Einfügeteil **189** die vollständige Strömungsumlenkung erreicht werden.

Die bereits angesprochenen Figuren 17 bis 23 zeigen partielle Ansichten bzw. Schnitte durch den Rand **108** des Rohrbodens **103** und den Randstreifen **161** des Einlegeteils **160** in verschiedenen Beispielen nach der Stand der Technik aus denen unter anderem auch die Verklammerung näher hervorgeht. Wie die Fig. 17 besonders gut zeigt, besitzt der äußere Rand des Randwulstes **107** Ausschnitte, die dort vorgesehen sind, wo die Überstände **120** am Rand **108** des Rohrbodens **103** vorhanden sind. Dadurch ergibt sich außen eine etwa glatte, d. h. stufenlose Abschlusskante. Die Überstände **120** werden, wie vorne bereits beschrieben, nach innen umgebogen und bewirken die Verklammerung. In diesem alternativen Lösungsvorschlag ist es nicht notwendig, die Überstände **120** in Ausnehmungen hinein zu biegen, da die Stabilität der Position des Randwulstes **107** hier durch die anderen oben beschriebenen Maßnahmen bewirkt wird.

Hinzuweisen ist noch auf ein weiteres Merkmal, das zur Lagepositionierung des Einlegeteils **160** im Rohrboden **103** dient. Dieses Merkmal geht aus den Figuren 21 - 23 sowie 26 und 27 hervor. Auf dem Boden des Rohrbodens **103** wurden in Abständen Noppen **176** eingeprägt, auf denen die andere Kante des Randstreifens **161** aufliegt. Damit erreicht man eine genauere Lagepositionierung des Einlegeteils **160,** die ansonsten, bedingt durch den Biegeradius am Rand **108** des Rohrbodens **103,** nicht vorhanden wäre.

Die Fig. 26 und 27 zeigen jeweils eine Ansicht auf die Innenseite eines im wesentlichen ebenen Rohrbodens **103,** wobei in der Fig. 26 der Rohrboden **103** eines Kühlflüssigkeitskühlers und in der Fig. 27 der Rohrboden **103** eines Ladeluftkühlers gezeigt ist. Die Öffnungen **104** für die Enden der Flachrohre sind dort zu erkennen sowie die beschriebenen Noppen **176** und jene Öffnungen **168,** die die Vorsprünge **167** an der unteren Kante des Randstreifens **161** aufnehmen. Der Rand **108** des Rohrbodens **103** ist lediglich umgebogen, d. h. aufgerichtet. Die Rohrböden **3, 103** haben keine Rinne zur Aufnahme der Dichtung.

Die Fig. 28 zeigt eine abgewandelte Ausführung des zweiten Lösungsvorschlages, bei dem die Kragen **105** an den Öffnungen **104** im Rohrboden **103** in Richtung des Sammelkastens **106** weisend ausgebildet sind. Bezüglich der Ausbildung des Einlegeteils **160** kann auf die beschriebenen Figuren 19 und 20 verwiesen werden.

Es geht aus der vorstehenden Beschreibung und aus den Figuren 1 bis 6 eindeutig hervor, dass der Lösungsvorschlag einen minimalen und deshalb hinnehmbaren Überstand **ü** des Sammelkastens **6** über das Kühlnetz zur Folge hat.

## Patentansprüche

1. Kraftfahrzeugkühler, bestehend aus Flachrohren (1), Wellrippen (2) und aus zwei Rohrböden (3) mit einem aufgerichteten umlaufenden Rand (8) und mit zum Querschnitt der Flachrohre (1) passenden Öffnungen (4), in denen die gegenüberliegenden Enden der Flachrohre (1) münden, wobei die Öffnungen (4) mit Kragen (5) ausgebildet sind, die in Richtung des Kühlnetzes weisend ausgebildet sind und mit zwei Sammelkästen (6) aus Kunststoff, die an ihrem umlaufenden Randwulst (7) mit dem aufgerichteten Rand (8) der im Wesentlichen ebenen Rohrböden (3) unter Hinzufügung einer Dichtung (9) mechanisch befestigt sind, wobei der Randwulst (7) der Sammelkästen (6) mit einer Ausnehmung (12) ausgebildet ist, in die hinein der aufgerichtete Rand (8) der Rohrböden (3) nach Art einer Verklammerung gebogen ist, wobei am Randwulst (7) der Sammelkästen (6) ein umlaufender Vorsprung (10) vorgesehen ist, der sich auf den Rohrböden (3) abstützt und der einen Raum (11) zur Aufnahme der Dichtung (9) zum aufgerichteten Rand (8) der Rohrböden (3) hin zur Verfügung stellt,
**dadurch gekennzeichnet, dass** am umlaufenden Vorsprung (10) in Abständen angeordnete Nasen (21) angeordnet sind, die der Positionierung der Dichtung (9) dienen, und dass die Rohrenden an den Kragen (5) angelötet sind und nicht in das Innere des Sammelkastens (6) ragen.

2. Kraftfahrzeugkühler nach Anspruch 1, **dadurch gekennzeichnet, dass** die Ausnehmung (12) umlaufend ausgebildet ist und mit in Abständen angeordneten Stegen (14) versteift ist, sodass die Ausnehmung (12) als eine Reihe von Fächern (15) erscheint.

3. Kraftfahrzeugkühler nach den Ansprüchen 2, **dadurch gekennzeichnet, dass** der aufgerichtete Rand (8) der Rohrböden (3) mit in Abständen angeordneten Überständen (20) ausgebildet ist, wobei diese Abstände den Abständen der Stege (14) in der Ausnehmung (12) entsprechen, so dass die Überstände (20) am aufgerichteten Rand des Rohrbodens in jedes zweite Fach (15) der Ausnehmung (12) eingreifen.

4. Kraftfahrzeugkühler nach einem der Ansprüche 1 - 3, **dadurch gekennzeichnet, dass** die Öffnungen - (4) in den Rohrböden (3) etwa am umlaufenden Vorsprung (10) der Sammelkästen (6) enden.

## Claims

1. Motor vehicle cooler, composed of flat tubes (1), corrugated fins (2) and two tube plates (3) having a turned-up encircling edge (8) and having openings (4) which are matched to the cross section of the flat tubes (1) and into which the opposite ends of the flat tubes (1) open out, with the openings (4) being formed with collars (5) which are designed so as to point in the direction of the cooling network, and having two collecting tanks (6) which are composed of plastic and which, at their encircling edge bead (7), are mechanically fastened to the turned-up edge (8) of the substantially planar tube plates (3) with the addition of a seal (9), with the edge bead (7) of the collecting tanks (6) being formed with a recess (12) into which the turned-up edge (8) of the tube plates (3) is bent in the manner of a clamp, with an encircling projection (10) being provided on the edge bead (7) of the collecting tanks (6), which encircling projection (10) is supported on the tube plates (3) and provides a space (11) for receiving the seal (9) towards the turned-up edge (8) of the tube plates (3),
**characterized in that** lugs (21) are arranged at intervals on the encircling projection (10), which lugs (21) serve for positioning of the seal (9), and **in that** the tube ends are integrally soldered onto the collars (5) and do not project into the interior of the collecting tank (6).

2. Motor vehicle cooler according to Claim 1, **characterized in that** the recess (12) is of encircling design and is stiffened by means of webs (14) which are arranged at intervals, such that the recess (12) appears as a row of compartments (15).

3. Motor vehicle cooler according to Claim 2, **characterized in that** the turned-up edge (8) of the tube plates (3) is formed with protrusions (20) arranged at intervals, with said intervals corresponding to the intervals of the webs (14) in the recess (12), such that the protrusions (20) on the turned-up edge of the tube plate engage into every second compartment (15) of the recess (12).

4. Motor vehicle cooler according to one of Claims 1-3, **characterized in that** the openings (4) in the tube plates (3) end approximately at the encircling projection (10) of the collecting tanks (6).

## Revendications

1. Refroidisseur de véhicule automobile, se composant de tubes plats (1), d'ailettes ondulées (2) et de deux fonds de tube (3) avec un bord continu redressé (8) et avec des ouvertures (4) adaptées à la section transversale des tubes plats (1), dans lesquelles débouchent les extrémités opposées des tubes plats (1), dans lequel les ouvertures (4) sont munies de rebords (5) qui sont orientés en direction du réseau de refroidissement, et avec deux caissons collecteurs (6) en matière plastique qui sont mécaniquement fixés par leur bourrelet périphérique continu (7) au bord redressé (8) des fonds de tubes (3) essentiellement plans avec interposition d'un joint d'étanchéité (9), dans lequel le bourrelet périphérique (7) des caissons collecteurs (6) est réalisé avec un évidement (12), dans lequel le bord redressé (8) des fonds de tubes (3) est recourbé vers l'intérieur à la manière d'un agrafage, dans lequel il est prévu sur le bourrelet périphérique (7) des caissons collecteurs (6) une saillie continue (10), qui s'appuie sur les fonds de tubes (3) et qui crée, en direction du bord redressé (8) des fonds de tubes (3), un espace (11) disponible pour recevoir le joint d'étanchéité (9),
**caractérisé en ce qu'**il se trouve des ergots (21) disposés à distance sur la saillie continue (10), qui servent pour positionner le joint d'étanchéité (9), et **en ce que** les extrémités des tubes sont soudées aux rebords (5) et ne pénètrent pas à l'intérieur du caisson collecteur (6).

2. Refroidisseur dé véhicule automobile selon la revendication 1, **caractérisé en ce que** l'évidement (12) est réalisé en continu et est renforcé avec des nervures (14) réalisées à certaines distances, de telle manière que l'évidement (12) se présente sous la forme d'une série de cases (15).

3. Refroidisseur de véhicule automobile selon la revendication 2, **caractérisé en ce que** le bord redressé (8) des fonds de tubes (3) est réalisé avec des protubérances (20) disposées à certaines distances, dans lequel ces distances correspondent aux distances des nervures (14) dans l'évidement (12), de telle manière que les protubérances (20) sur le bord redressé du fond de tube s'engagent dans une case (15) sur deux de l'évidement (12).

4. Refroidisseur de véhicule automobile selon l'une quelconque des revendications 1 à 3, **caractérisé en ce que** les ouvertures (4) dans les fonds de tubes (3) se terminent sensiblement à la saillie continue (10) des caissons collecteurs (6).
